# DEMANDE DE BREVET EUROPEEN

(11) **EP 1 577 451 A1**
(43) Date de publication de la demande: **21.09.2005**
(21) Numéro de dépôt: 04368016.4
(22) Date de dépôt: 18.03.2004
(51) Int. Cl.: E03D 1/14

(54) **Dispositif de sécurité de fermeture étanche du clapet dans les mécanismes de chasse d'eau des w.c.**

(71) Demandeur: Piat, Moise, 06000 Nice (FR); Videau, Jean Adolphe Georges, 06100 Nice (FR)
(72) Inventeur: Piat, Moise, 06000 Nice (FR); Videau, Jean Adolphe Georges, 06100 Nice (FR)

(57) **Abrégé**

Dispositif de sécurité dans les mécanismes de chasse constitué par une béquille verticale qui, dans la situation de non usage, réservoir plein, bloque le tube central (1) pour empêcher son soulèvement.

L'enclenchement d'une chasse, en escamotant la béquille, libère le tube qui peut alors se soulever.

La béquille se remet automatiquement en position initiale de blocage avec la retombée du tube (1) à l'issue du vidage du réservoir.

## Description

L'invention se rapporte à un dispositif de sécurité de fermeture concernant les mécanismes de chasse d'eau du type de ceux qui font l'objet du PCT WO 95/33102.

Dans ce brevet, la petite chasse est obtenue par l'action d'une butée qui limite la course du tube central lequel porte un flotteur dans sa partie médiane.

Pour la grande chasse la butée s'escamote afin de permettre le soulèvement maximum du tube.

Lorsque les flotteurs sont immergés, ils subissent une poussée d'Archimède qui s'oppose à la force s'appliquant sur le clapet de fermeture.

Cela réduit sensiblement l'efficacité de celle-ci et favorise les fuites, que ce soit en cours de remplissage ou à l'issue de celui-ci.

La présente invention a pour objet de remédier à cet inconvénient en assurant, en toutes circonstances, une fermeture étanche du clapet de base.

Elle se rapporte à un dispositif constitué par une béquille basculante qui bloque le tube central dans la situation de non usage, le réservoir étant rempli, et qui s'escamote automatiquement avec l'enclenchement d'une chasse.

Elle se remet en position de blocage du tube, avec la retombée de celui-ci, toujours automatiquement.

Pour bien comprendre l'invention, on pourra se référer aux figures ci-annexées données à titre d'exemple non limitatif et qui sont :
1. Une vue en plan du dispositif en position d'attente, le réservoir étant rempli.
2. Une vue en plan du dispositif en position de soulèvement du tube central.

Le tube central (1) du mécanisme porte à sa base un clapet (2) de fermeture du réservoir, un flotteur de base (3) et un flotteur médian (4).

Il coopère avec les organes de soulèvement constitués par les leviers (5a) et (5b), les plaques d'enfoncement (6a) et (6b) et les boutons de commande (7a) et (7b).

Sur le dessous les plaques (6) sont fixées les tiges verticales (8a) et (8b) qui agissent sur les extrémités correspondantes (9a) et (9b) des leviers (5).

L'une des plaques, par exemple (6a), porte en outre une tige verticale (10) dont l'extrémité inférieure (11) se place au contact de la branche horizontale (25) d'une équerre dont la branche verticale (27), par son extrémité inférieure (28) se place dans l'espace de soulèvement d'une saillie (12) fixée sur l'une des parois latérales du tube (1).

Ces différents organes et leur arrangement les uns par rapport aux autres sont déjà connus notamment à travers le PCT déjà cité.

Dans le mécanisme, selon l'invention, la plaque (6a) chevauche la plaque (6b) de manière à ce que son enfoncement entraîne celui de la plaque (6b), mais que l'enfoncement de cette dernière laisse en place la plaque (6a). La plaque (6b) porte, dirigée vers le bas, une tige verticale (19).

Autour d'un axe fixe (13) parallèle à l'axe (14) de pivotement des leviers (5), pivote une équerre constituée de deux branches (16) et (17).

En dessous de (13) et à son aplomb se place une saillie (18) fixée sur l'une des parois latérales du tube (1).

L'ensemble est disposé de manière à ce que, dans la situation de fermeture du clapet (2), l'extrémité inférieure (20) de la tige (19) se trouve au contact de l'extrémité (21) de la branche (16) laquelle se trouve alors en position horizontale tandis que l'extrémité inférieure (22) de la branche (17) se trouve au contact de la saillie (18), ladite branche (17) jouant ainsi le rôle d'une béquille verticale.

A partir de cette même situation, le fonctionnement du dispositif est le suivant :

Lorsque, par l'intermédiaire du bouton (7b), l'usager enfonce la plaque (6b), il provoque le basculement de l'équerre de telle sorte que l'extrémité (22) se dégage de la saillie (18) ce qui permet le soulèvement du tube (1).

Avec la retombée de celui-ci, l'extrémité (22) se remet en place au-dessus et au contact de la saillie (18).

Il va de soi que si l'usager enfonce la plaque (6a), celle-ci entraîne l'enfoncement de la plaque (6b), ce qui correspond à la situation décrite ci-dessus.

Pour éviter que les deux fonctions de blocage et de soulèvement du tube (1) ne se neutralisent, les tiges (8) sont aménagées en longueur de manière à ce que, à l'occasion d'une chasse, leurs extrémités inférieures (23a) et (23b) ne commencent à agir sur les extrémités (9a) et (9b) des leviers (5a) et (5b) qu'après que la béquille (17) ait été écartée de la saillie (18).

Afin de garantir en toutes circonstances une bonne retombée de la béquille (17), celle-ci porte à sa partie inférieure un contrepoids (24), tandis que la saillie (18) porte un dossier vertical (25) disposé de manière à arrêter la béquille (17) en position verticale lors de sa retombée.

## Revendications

1. Dispositif de sécurité de fermeture étanche du clapet dans les mécanismes de chasse d'eau des W.C. du type dans lequel le soulèvement du tube central (1) se réalise par l'intermédiaire de deux leviers (5a) et (5b) pivotant autour d'un axe fixe horizontal (14), ces leviers étant actionnés par des tiges verticales (8a) et (8b) fixées sur le dessous des plaques d'enfoncement (6a) et (6b) dont l'une, (6a), porte, également dirigée vers le bas, une tige verticale (10) dont l'extrémité (11) se place au contact de la branche horizontale (25) d'une équerre dont la branche verticale (27), par son extrémité inférieure (28) soit agit comme butée contre une saillie (12) pour provoquer une petite chasse, soit s'escamote pour permettre la grande chasse selon que l'on enfonce l'une ou l'autre des plaques (6), la branche (27) coopérant avec un flotteur (4) fixé dans la partie médiane du tube (1).
**Caractérisé par le fait que** l'enfoncement de l'une ou l'autre plaque (6) actionne des moyens par lesquels une béquille verticale (17) qui, par son extrémité inférieure (22) bloquait le soulèvement du tube (1), s'escamote pour permettre ledit soulèvement et que ladite béquille (17) se remet automatiquement en position verticale de blocage avec la retombée du tube (1) à l'issue du vidage du réservoir.

2. Dispositif de sécurité de fermeture étanche du clapet dans les mécanismes de chasse d'eau des W.C. selon la revendication 1., **caractérisé par le fait que** la plaque (6a) chevauche la plaque (6b) sur le dessous de laquelle est fixée une tige verticale (19) dont l'extrémité inférieure (20) se place au contact de l'une des branches, (16), d'une équerre qui pivote autour d'un axe horizontal (13) parallèle à (14) et dont l'autre branche, dirigée vers le bas, se place verticalement pour jouer le rôle d'une béquille dans la situation de fermeture du clapet (2), l'extrémité inférieure (22) de ladite béquille (17) se plaçant alors en butée contre une saillie (18) fixée sur l'une des parois latérales du tube (1).

3. Dispositif de sécurité de fermeture étanche du clapet dans les mécanismes de chasse d'eau des W.C. selon les revendications 1. et 2., **caractérisé par le fait que** la longueur des tiges (8a) et (8b) est aménagée de manière à ce que leurs extrémités (23a) et (23b) ne commencent à agir sur les leviers (5) qu'après que l'équerre ait commencé son pivotement autour de l'axe (13).

4. Dispositif de sécurité de fermeture étanche du clapet dans les mécanismes de chasse d'eau des W.C. selon les revendications précédentes, **caractérisé par le fait que** sur la partie inférieure de la béquille (17) est fixé un contrepoids (24) et que sur la saillie (18) est fixé un dossier vertical (25) disposé de manière à arrêter la béquille (17) à la position verticale lors de sa course de retombée.
